# FASCICULE DE BREVET EUROPEEN

(11) **EP 2 111 770 B1**
(45) Date de publication et mention de la délivrance du brevet: **18.06.2014**
(21) Numéro de dépôt: 08103721.0
(22) Date de dépôt: 25.04.2008
(51) Int. Cl.: A43B 7/22, A43B 13/12, A43B 17/14

(54) **Semelle pour chaussure ayant des propriétés amortissantes, chausson orthopédique et chaussure comportant une telle semelle.**
Sohle für Schuh, die stoßdämpfende Eigenschaften besitzt, orthopädischer Stiefel und Schuh, die eine solche Sohle umfassen.
Sole of a shoe with shock absorbing properties, orthopaedic boot and shoe comprising such a sole.

(43) Date de publication de la demande: 28.10.2009
(73) Titulaire: Otte, M. Christophe, 1260 Luxembourg (LU)
(72) Inventeur: Otte, M. Christophe, 1260 Luxembourg (LU)
(74) Mandataire: Brungard, Yves Francois

(56) Documents cités:
- EP-A- 1 813 162
- WO-A-2004/012548
- DE-U1- 8 509 263
- DE-U1- 9 201 704

## Description

L'invention a pour objet une semelle pour chaussure ayant des propriétés amortissantes, du type orthopédique ou destinée à être intégrée à une chaussure. Elle a aussi pour objet une chaussure et un chausson orthopédique comportant une telle semelle.

Les chaussures comportent en général une tige formant le dessus de la chaussure et qui est destinée à couvrir le dessus du pied de celui qui porte la chaussure. La tige est fixée sur une semelle formée en général d'une première de montage et d'une semelle d'usure. La première de montage est destinée à venir en contact avec le pied. La semelle d'usure est en général en matière synthétique et est destinée à venir en contact avec le sol lorsque l'utilisateur marche avec la chaussure. Dans certaines chaussures, un garnissage est interposé entre la première de montage et la semelle d'usure. Ce garnissage est par exemple en mousse synthétique et permet de renforcer un amortissement du choc créé lorsque la chaussure vient en contact avec le sol.

On connaît également une semelle qui est destinée à être insérée dans une chaussure pour modifier les fonctions de l'interface entre le pied et la chaussure. Par exemple, une semelle orthopédique a une épaisseur variable et corrige une orientation ou un calage du pied.

Dans l'état actuel de la technique, le mouvement du pied lors de phase de prise de contact avec le sol pendant la marche ou la course est mal contrôlé. Si la semelle de la chaussure est dure, elle détermine une position imposée au pied dès le début de la prise de contact et ne favorise pas les propriétés d'amortissement naturel du pied. Si la semelle est plus molle, elle se déforme en autorisant un mouvement du pied, mais sans contrôler ce mouvement.

Le document WO 2004/012548 décrit une semelle pour chaussure comportant une zone de voûte, une zone de talon, un bord extérieur et un bord intérieur.

C'est donc un objectif de l'invention de proposer une semelle de chaussure, un chausson orthopédique et une chaussure permettant de mieux contrôler le mouvement du pied lors de la marche ou de la course et en favorisant les propriétés d'amortissement naturel du pied.

Avec ces objectifs en vue, l'invention a pour objet une semelle pour chaussure comportant une zone de voûte destinée à s'étendre sous la voûte plantaire d'un utilisateur de la semelle, une zone de talon destinée à s'étendre sous le talon de l'utilisateur, un bord extérieur et un bord intérieur destinés à s'étendre le long des bords respectivement extérieur et intérieur du pied, caractérisée en ce que la zone de voûte est arquée vers le haut transversalement entre le bord extérieur de la semelle et le bord intérieur, la zone de voûte étant flexible de telle sorte qu'elle peut s'aplatir élastiquement sous la pression du pied lorsque le pied est en appui sur la semelle, la flèche la plus importante de l'arche étant située vers l'avant de la zone de voûte destiné à s'étendre sous les têtes osseuses métatarsiennes.

La semelle selon l'invention permet de guider la forme du pied lorsque celui-ci est en décharge, c'est-à-dire sans appui, en facilitant le creusement du pied au niveau des têtes métatarsiennes. Cette forme est celle naturellement prise par le pied. Lors de la prise d'appui du pied sur le sol, après la prise de contact par le talon, la cinquième tête métatarsienne entre en contact avec le sol, ensuite la première tête métatarsienne, puis les têtes métatarsiennes centrales (2^{ème}, 3^{ème} et 4^{ème}). Ce phénomène permet de créer l'effet du travail dynamique en torsion du pied, entre la tendance à l'inversion de l'arrière-pied due aux jambiers et celle de l'éversion de l'avant-pied due aux péroniers. Au fur et à mesure de la prise d'appui, l'avant-pied perd sa concavité pour participer successivement à l'amortissement. Finalement, lorsque les cinq têtes métatarsiennes sont au sol, l'avant-pied est stabilisé et permet une parfaite propulsion du pied. La semelle selon l'invention accompagne ce mouvement en permettant cet aplatissement et en absorbant de l'énergie lors de ce mouvement. Cette absorption d'énergie réalise un amortissement de l'entrée en contact avec le sol par un freinage de l'aplatissement. Lorsque le pied commence à quitter le sol, la semelle reprend sa forme arquée et aide le pied à être propulsé du sol. Ce phénomène s'explique par le retour élastique du matériau. On constate que l'utilisation d'une telle semelle permet de réduire la formation de cors ou de durillons, par une répartition régulière de la charge sur la surface du pied.

Selon un perfectionnement, la semelle est arquée en outre longitudinalement entre l'avant de la zone de voûte et un bord arrière de la zone de talon, le bord arrière de la zone de talon étant destiné à longer la partie la plus arrière du calcanéum.

En plus de l'arche transversale, la semelle guide le pied pour former la voûte plantaire lorsque le pied est en décharge. L'attaque du sol se produit le long du bord arrière et on obtient un aplatissement progressif de la semelle, qui accompagne l'aplatissement de la voûte plantaire. Comme précédemment, cet aplatissement réalise une absorption d'énergie pour amortir la prise de contact du pied avec le sol. On renforce ainsi les avantages exposés précédemment.

De manière particulière, le bord intérieur est plus arqué que le bord extérieur. On accompagne ainsi la forme naturelle du pied.

Selon une disposition particulière, la semelle comporte un point d'appui le long du bord arrière. Ce point d'appui peut être sensiblement au milieu du bord arrière, ou au contraire décentré vers l'intérieur du pied ou vers l'extérieur. Dans ces derniers cas, on obtient un mouvement de pivotement de la zone de talon de la semelle qui accompagne le pied dans le même mouvement lors de l'attaque du pied au sol. Ce mouvement est un mouvement naturel du pied lorsqu'il se produit dans le sens d'un abaissement du bord intérieur. Dans ce cas, le point d'appui est vers l'extérieur de la semelle. Cependant, pour la correction de certains défauts de l'utilisateur, il peut être utile de provoquer un pivotement dans le sens opposé. Le point d'appui décentré est obtenu par exemple par un vrillage de la semelle dans le sens longitudinal. Lors de l'attaque du pied sur le sol, avec le point d'appui décentré, on obtient une diminution du vrillage de la semelle par une déformation élastique. Comme précédemment, cette diminution du vrillage réalise une absorption d'énergie pour amortir la prise de contact du pied avec le sol. On complète ainsi les avantages exposés précédemment.

Selon un autre perfectionnement, la zone de talon est en forme de cuvette qui est apte à s'aplatir sous la pression du pied lorsque le pied est en appui. Dans ce cas également, l'aplatissement de la cuvette réalise une absorption d'énergie pour amortir la prise de contact du pied avec le sol.

Selon une variante, la semelle comporte une zone d'avant-pied prolongeant la zone de voûte et destinée à s'étendre sous les orteils de l'utilisateur, l'arche se prolongeant en diminuant dans la zone d'avant-pied.

Selon un mode de réalisation, la semelle comporte une lame en matériau élastique recouverte par une couche de garnissage. La lame est choisie dans un matériau pour ses propriétés d'élasticité et de flexibilité, tandis que la couche de garnissage est dans un matériau offrant de la souplesse en particulier vis-à-vis du contact avec le pied. La couche de garnissage est par exemple en mousse d'élastomère.

Le matériau élastique de la lame est par exemple un matériau thermoplastique. La lame peut ainsi être mise en forme par thermoformage à partir d'une feuille dans ce matériau. C'est par exemple du polyoxyméthylène, chargé éventuellement de fibres de verre.

Dans un autre mode de réalisation, la semelle est réalisée dans un matériau compressible. L'aplatissement de la semelle est obtenu par la compression de la matière de la semelle.

Selon une disposition particulière, la semelle comporte sur une surface inférieure au moins un élément de calage apte à limiter la flexion de la semelle. Dans une utilisation orthopédique, on peut moduler un même modèle de semelle pour l'adapter à différents besoins de corrections. L'élément de calage n'a pas pour effet d'annuler la capacité de flexion de la semelle, mais simplement de la limiter.

Selon un perfectionnement, la semelle comporte un chausson fixé à la semelle et apte à envelopper au moins partiellement le pied de l'utilisateur, et au moins une bande élastique apte à être positionnée sur le chausson. La bande élastique, en adhérant au chausson, forme un renfort permettant de soulager certains mouvements de l'utilisateur ou de corriger une tendance à un mauvais positionnement du pied. La tension exercée par la bande élastique sur la semelle modifie le comportement de celle-ci lors de son aplatissement. Le choix de la position, de la tension et de la raideur de la bande élastique est déterminé en fonction des corrections qu'un praticien souhaite apporter au pied de l'utilisateur.

Dans un cas particulier, la bande élastique s'étend sous la semelle et est destinée à remonter le long du tendon d'Achille.

L'invention a aussi pour objet une chaussure comportant une tige fixée sur une semelle telle que décrite précédemment.

L'invention sera mieux comprise et d'autres particularités et avantages apparaîtront à la lecture de la description qui va suivre, la description faisant référence aux dessins annexés parmi lesquels :
- la figure 1 est une vue en perspective d'une semelle conforme à un premier mode de réalisation de l'invention ;
- la figure 2 est une vue en plan de la semelle de la figure 1 ;
- la figure 3 est une vue latérale de la semelle de la figure 1 ;
- la figure 4 est une vue de face de la semelle de la figure 1 ;
- la figure 5 est une vue en section selon la ligne V-V de la figure 2 ;
- la figure 6 est une vue en section selon la ligne VI-VI de la figure 2 ;
- la figure 7 est une vue arrière de la semelle de la figure 1 ;
- la figure 8 est une vue similaire à la figure 7 d'un deuxième mode de réalisation de l'invention ;
- la figure 9 est une variante du deuxième mode de réalisation ;
- la figure 10 est une vue arrière d'une chaussure conforme à un troisième mode de réalisation de l'invention ;
- la figure 11 est une vue latérale d'un quatrième mode de réalisation de l'invention ;
- la figure 12 est une vue latérale d'un cinquième mode de réalisation de l'invention ;
- la figure 13 est une vue latérale d'un sixième mode de réalisation de l'invention ;
- la figure 14 est une vue latérale d'un septième mode de réalisation de l'invention ;
- les figures 15a à 15k sont des vues de variantes de la semelle de la figure 1, pour une application d'orthopédie.
Dans un premier mode de réalisation de l'invention, montré sur les figures 1 à 7, une semelle 1 pour chaussure comporte une lame 10 en matériau élastique recouverte par une couche de garnissage 11. La semelle 1 est destinée à être introduite dans une chaussure afin d'apporter des propriétés d'amortissement à la chaussure et éventuellement des propriétés de correction. Dans ce dernier cas, on parle de semelle orthopédique.

La lame 10 est par exemple un matériau thermoplastique tel que du polyoxyméthylène, chargé éventuellement de fibres de verre. Un tel matériau a une désignation POM selon une norme ISO et est commercialisé sous les noms de marques déposées Delrin, Hostaform, Ultraform ou Kématal. Dans une version sans charge, ce matériau a par exemple un module d'élasticité à la flexion de 2888 MPa. Dans une version avec une charge de 25% de fibres de verre, le module d'élasticité à la flexion est de 9000 MPa. L'épaisseur de la lame 10 est typiquement comprise entre 1 et 5 mm. Le matériau est choisi en fonction du poids de l'utilisateur, de l'épaisseur de la lame 10 et de la rigidité souhaitée de la lame 10. D'autres charges telles que des fibres de carbone peuvent être utilisées, de même que d'autres matières thermoplastiques telles que du polypropylène. Des résines synthétiques thermodurcissables peuvent aussi être utilisées avec une technique de fabrication par moulage.

La semelle 1 comporte une zone de voûte B destinée à s'étendre sous la voûte plantaire d'un utilisateur de la semelle 1 et une zone de talon A destinée à s'étendre sous le talon de l'utilisateur. Elle s'étend transversalement entre un bord extérieur 12 et un bord intérieur 13 destinés à s'étendre le long des bords respectivement extérieur et intérieur du pied. Elle s'étend longitudinalement entre un bord arrière 14 de la zone de talon A destiné à longer la partie la plus arrière du calcanéum, et un bord avant 15 destiné à s'étendre sous les têtes osseuses métatarsiennes du pied de l'utilisateur. La zone de voûte B est arquée vers le haut transversalement entre le bord extérieur 12 de la semelle 1 et le bord intérieur 13. La flèche la plus importante de l'arche est située vers l'avant de la zone de voûte B, le long du bord avant 15. La flèche diminue progressivement vers l'arrière de la semelle 1 jusqu'à s'annuler au milieu de la semelle 1.

La semelle 1 est en outre arquée longitudinalement entre le bord avant 15 et le bord arrière 14, comme on peut le voir en particulier sur la figure 3. De plus l'arche dans le sens longitudinal est plus prononcée le long du bord intérieur 13 que du bord extérieur 12, de telle sorte que le point le plus haut C de la semelle 1 est le long du bord intérieur 13. Comme l'arche se poursuit jusqu'au bord arrière 14 de la semelle 1, celle-ci comporte un point d'appui D le long du bord arrière 14. Dans ce mode de réalisation, le point d'appui D est sensiblement au milieu du bord arrière 14. Par ailleurs, la zone de talon A est en forme de cuvette, comme on le voit en particulier sur la figure 6.

Lors de son utilisation, une telle semelle 1 est placée à l'intérieur d'une chaussure. Lorsque l'utilisateur marche ou court avec cette chaussure, il transfère son poids sur la semelle 1 de telle sorte qu'il provoque son aplatissement au moins partiel, et ainsi un amortissement de la prise de contact avec le sol. Lors de la décharge du pied, la semelle 1 reprend ses formes arquées, restitue de l'énergie au pied en donnant une impulsion, et tend à donner au pied une forme proche de la forme naturelle.

Dans un deuxième mode de réalisation, montré sur la figure 8, le point d'appui D' le long du bord arrière 24 est décalé vers le bord extérieur 22, la semelle 2 comportant un vrillage dans la zone de talon A.

Dans une variante du deuxième mode de réalisation, non représentée, le point d'appui est décalé vers le bord intérieur 23.

Dans une autre variante du deuxième mode de réalisation, représenté sur la figure 9, la semelle 2' est prolongée par une zone d'avant-pied C, destinée à s'étendre sous l'avant-pied de l'utilisation jusque sous les orteils. On remarque que la zone de pied C est sensiblement plate, hormis dans le prolongement de l'arche dans le sens transversal, ce qui évite une rupture brusque.

Dans des variantes représentées sur les figures 15a à 15k, la semelle 4 est à vocation orthopédique et elle est complétée par des éléments de calage. Ces éléments sont dans une matière souple mais peu compressible, classiquement utilisée pour la fabrication de semelles orthopédiques. Ce peut être aussi une mousse compressible et résiliente qui s'écrase mais revient en position initiale Ces éléments de calage sont fixés sous la lame de la semelle par exemple par collage. Ces éléments de calage modifient l'orientation de la semelle ou limitent la flexion de celle-ci, mais en aucun cas ne l'interdise. Dans le cas de la mousse résiliente, ils apportent une modification de la raideur de la semelle et des propriétés d'amortissement.

Sur la figure 15a, l'élément de calage 40a s'étend entre le bord extérieur 42 et le milieu de la semelle 4a. L'épaisseur de l'élément de calage diminue progressivement depuis le bord extérieur 42 vers le milieu de la semelle 4a.

Sur la figure 15b, l'élément de calage 40b s'étend entre le bord intérieur 43 et le milieu de la semelle 4b. L'épaisseur de l'élément de calage diminue progressivement depuis le bord intérieur 43 vers le milieu de la semelle 4b.

La semelle 4c de la figure 15c comporte un élément de calage 40c de forme sensiblement triangulaire s'étendant sous l'arche le long du bord avant de la semelle 4c. L'épaisseur de l'élément de calage 4c diminue progressivement le long de ses bords.

La figure 15d représente la semelle 4d avec deux éléments de calage 40d, 41d, qui s'utilisent en principe indépendamment l'un de l'autre. L'élément de calage 40d a une forme sensiblement rectangulaire et s'étend sous la semelle le long du bord avant 45. L'élément de calage 41d a une forme sensiblement rectangulaire et s'étend sous la semelle le long du bord arrière 44.

Sur la figure 15e, l'élément 40e s'étend le long du bord extérieur 42 de la semelle 4e à partir de la zone de voûte et vers l'avant du pied au delà du bord avant 45, sur une largeur de l'ordre de la moitié de la largeur du pied. L'épaisseur de l'élément de calage 40e diminue progressivement depuis le bord extérieur 42 vers le milieu de la semelle 4e.

L'élément de calage 40f s'étend le long du bord intérieur 43 de la semelle 4f à partir de la zone de voûte et vers l'avant du pied au delà du bord avant 45, sur une largeur de l'ordre de la moitié de la largeur du pied. L'épaisseur de l'élément de calage 40f diminue progressivement depuis le bord intérieur 43 vers le milieu de la semelle 4f.

L'élément de calage 40g sur la figure 15g est similaire à l'élément de calage 40a de la figure 15a, mais il s'étend en outre de manière plus complète sous la zone de talon A.

Sur la figure 15h, l'élément de calage 40h a une forme sensiblement carrée et s'étend le long du bord avant 45 et du bord extérieur 42 de la semelle 4h jusqu'au milieu de la semelle 4h.

De manière symétrique, l'élément de calage 40i de la figure 15i a une forme sensiblement carrée et s'étend le long du bord avant 45 et du bord intérieur 43 de la semelle 4i jusqu'au milieu de la semelle 4i.

La semelle 4j, représentée sur la figure 15j, comporte un élément de calage 40j s'étendant sous la zone de talon A. L'élément de calage 40j comporte un bord biais 46j reliant le bord extérieur 42 et le bord intérieur 43 en étant oblique par rapport à la direction longitudinale de la semelle 4j, de telle sorte que l'élément de calage 40j a une plus grande longueur le long du bord intérieur 43 que le long du bord extérieur 42.

Dans la semelle 4k de la figure 15k, l'élément de calage 40k est sensiblement symétrique par rapport à l'élément de calage 40j de la figure 15j.

Dans un troisième mode de réalisation, représenté sur la figure 10, l'objet de l'invention est une chaussure 3 comportant une tige 30 fixée sur une semelle 31 similaire à celle de la figure 9. Une couche d'usure 37, par exemple en élastomère, est disposée sous la semelle 31 et est destinée à venir en contact avec le sol.

Dans un quatrième mode de réalisation, montré sur la figure 11, l'objet de l'invention est un chausson 5 orthopédique comportant une semelle 51 sur laquelle est fixée une tige 50, par exemple en matière textile élastique. La tige 50 peut être fermée de manière à couvrir les orteils, ou ouvert de manière à les laisser hors du chausson 5. La liaison de la tige 50 et de la semelle est réalisée le long des bords intérieur et extérieur de la semelle et le long du bord arrière 14. Le chausson 5 comporte en outre une bande 52 élastique repositionnable et qui est fixée le long du bord intérieur 13. Elle est destinée à venir se fixer sur la tige 50 en passant d'abord sur le tendon d'Achille puis en s'enroulant le long du bas de la jambe. La bande 52 est par exemple couverte par un système auto-agrippant coopérant avec le textile de la tige 50. Lors de l'utilisation, un mouvement de basculement du pied vers l'intérieur du pied à tendance à tendre la bande 52 qui retient ce mouvement, dit également mouvement d'éversion. Ce chausson 5 apporte une aide à un utilisateur qui aurait une déficience de contrôle de ce mouvement.

Dans une variante, non représentée, la bande 52 est fixée le long du bord extérieur 12.

Dans un cinquième mode de réalisation, montré sur la figure 12, une bande 52' similaire à celle du quatrième mode de réalisation est fixée également le long du bord intérieur 13 du chausson 5' , mais vers la partie avant de la semelle 51. La bande 52' peut être fixée sur la tige 50 en passant par-dessus le coup de pied puis en entourant la cheville et le bas de la jambe. Le soutien apporté par la bande 52' est similaire au cas précédent, mais en étant appliqué à la partie centrale du pied.

Dans une variante non représentée, la bande est fixée le long du bord extérieur 12.

Dans un sixième mode de réalisation, représenté sur la figure 13, un chausson 5" comporte une bande 52" fixée le long du bord avant 15 de la semelle 50. Elle peut être positionnée en passant sous la zone de talon A et en remontant le long du tendon d'Achille. Elle permet de soutenir un pied dont la voûte plantaire aurait tendance à s'aplatir trop facilement, d'ajuster cette tension au pied à corriger et de s'adapter à son évolution.

Dans le septième mode de réalisation, qui est une variante du sixième mode et représenté sur la figure 14, la bande 52"' du chausson 5"' est complétée par des attaches 53 qui permettent de lier la bande 52"' au bas de la jambe et à la partie centrale du pied, par dessus le coup de pied.

## Revendications

1. Semelle pour chaussure comportant une zone de voûte (B) destinée à s'étendre sous la voûte plantaire d'un utilisateur de la semelle (1), une zone de talon (A) destinée à s'étendre sous le talon de l'utilisateur, un bord extérieur (12) et un bord intérieur (13) destinés à s'étendre le long des bords respectivement extérieur et intérieur du pied, **caractérisée en ce que** la zone de voûte (B) est arquée vers le haut transversalement entre le bord extérieur (12) de la semelle (1) et le bord intérieur (13), la zone de voûte (B) étant flexible de telle sorte qu'elle peut s'aplatir élastiquement sous la pression du pied lorsque le pied est en appui sur la semelle (1), la flèche la plus importante de l'arche étant située vers l'avant de la zone de voûte (B) destiné à s'étendre sous les têtes osseuses métatarsiennes.

2. Semelle pour chaussure selon la revendication 1, **caractérisée en ce qu'**elle est en outre arquée longitudinalement entre l'avant de la zone de voûte (B) et un bord arrière (14) de la zone de talon (A), le bord arrière (14) de la zone de talon (A) étant destiné à longer la partie la plus arrière du calcanéum.

3. Semelle selon la revendication 2, dans laquelle le bord intérieur (13) est plus arqué que le bord extérieur (12).

4. Semelle selon la revendication 2, **caractérisée en ce qu'**elle comporte un point d'appui (D, D') le long du bord arrière (14).

5. Semelle selon la revendication 1, dans laquelle la zone de talon (A) est en forme de cuvette qui est apte à s'aplatir sous la pression du pied lorsque le pied est en appui sur la semelle (1).

6. Semelle selon la revendication 1, **caractérisée en ce qu'**elle comporte une zone d'avant-pied prolongeant la zone de voûte et destinée à s'étendre sous les orteils de l'utilisateur, l'arche se prolongeant en diminuant dans la zone d'avant-pied.

7. Semelle selon la revendication 1, **caractérisée en ce qu'**elle comporte une lame (10) en matériau élastique.

8. Semelle selon la revendication 7, dans laquelle la lame (10) est recouverte par une couche de garnissage (11).

9. Semelle selon la revendication 8, dans laquelle le matériau élastique de la lame (10) est un matériau thermoplastique.

10. Semelle selon la revendication 9, dans laquelle le matériau élastique de la lame (10) est du polyoxyméthylène, chargé éventuellement de fibres de verre.

11. Semelle selon la revendication 1, dans laquelle la semelle est réalisée dans un matériau compressible.

12. Semelle selon la revendication 1, **caractérisée en ce qu'**elle comporte sur une surface inférieure au moins un élément de calage apte à limiter la flexion de la semelle (1).

13. Chausson orthopédique, **caractérisée en ce qu'**il comporte une semelle selon la revendication 1 et une tige (50) fixé à la semelle (51) et apte à envelopper au moins partiellement le pied de l'utilisateur, et au moins une bande (52) élastique apte à être positionnée sur la tige (50).

14. Chausson orthopédique selon la revendication 13, dans lequel la bande (52") élastique s'étend sous la semelle (1) et est destinée à remonter le long du tendon d'Achille.

15. Chaussure comportant une tige (30) fixée sur une semelle (1), **caractérisée en ce que** la semelle (1) est une semelle (1) selon l'une des revendications 1 à 11.

## Patentansprüche

1. Sohle für Schuhe mit einem Wölbungsbereich (B), der sich unter der Fußwölbung eines Benutzers der Sohle (1) erstrecken soll, mit einem Fersenbereich (A), der sich unter der Ferse des Benutzers erstrecken soll, und mit einem Außenrand (12) und einem Innenrand (13), die sich entlang dem Außenrand beziehungsweise dem Innenrand des Fußes erstrecken sollen, **dadurch gekennzeichnet, dass** der Fersenbereich (B) in Querrichtung zwischen dem Außenrand (12) der Sohle (1) und dem Innenrand (13) nach oben gewölbt ist, wobei der Wölbungsbereich (B) flexibel ist, so dass er unter dem Druck des Fußes elastisch flachgedrückt werden kann, wenn der Fuß auf die Sohle (1) gestützt ist, und wobei die größte Durchbiegung des Bogens im vorderen Bereich des Wölbungsbereichs (B) liegt, der sich unter den distalen Mittelfußknochen erstrecken soll.

2. Sohle für Schuhe nach Anspruch 1, **dadurch gekennzeichnet, dass** sie darüber hinaus in Längsrichtung zwischen dem vorderen Teil des Wölbungsbereichs (B) und einem hinteren Rand (14) des Fersenbereichs (A) gewölbt ist, wobei der hintere Rand (14) des Fersenbereichs (A) entlang dem hintersten Teil des Fersenbeins verlaufen soll.

3. Sohle nach Anspruch 2, bei welcher der Innenrand (13) stärker gewölbt ist als der Außenrand (12).

4. Sohle nach Anspruch 2, **dadurch gekennzeichnet, dass** sie einen Abstützpunkt (D, D') entlang dem hinteren Rand (14) umfasst.

5. Sohle nach Anspruch 1, bei welcher der Fersenbereich (A) die Form einer Schale hat, die unter dem Druck des Fußes flachgedrückt werden kann, wenn der Fuß auf die Sohle (1) gestützt ist.

6. Sohle nach Anspruch 1, **dadurch gekennzeichnet, dass** sie einen Vorderfußbereich umfasst, der den Wölbungsbereich verlängert und sich unter den Zehen des Benutzers erstrecken soll, wobei sich der Bogen abnehmend in den Vorderfußbereich erstreckt.

7. Sohle nach Anspruch 1, **dadurch gekennzeichnet, dass** sie eine Lage (10) aus elastischem Material umfasst.

8. Sohle nach Anspruch 7, bei welcher die Lage (10) mit einer Polsterschicht (11) bedeckt ist.

9. Sohle nach Anspruch 8, bei welcher das elastische Material der Lage (10) ein thermoplastischer Werkstoff ist.

10. Sohle nach Anspruch 9, bei welcher das elastische Material der Lage (10) ein Polyoxymethylen ist, das gegebenenfalls glasfaserverstärkt ist.

11. Sohle nach Anspruch 1, bei welcher die Sohle aus einem zusammendrückbaren Material ausgeführt ist.

12. Sohle nach Anspruch 1, **dadurch gekennzeichnet, das**s sie auf einer Innenseite mindestens ein Keilelement umfasst, das die Durchbiegung der Sohle (1) begrenzen kann.

13. Orthopädischer Schuh, **dadurch gekennzeichnet, dass** er eine Sohle nach Anspruch 1 und einen Schaft (50) umfasst, der an der Sohle (51) befestigt ist und den Fuß des Benutzers zumindest teilweise umhüllen kann, und mindestens ein elastisches Band (52), das auf dem Schaft (50) positioniert werden kann.

14. Orthopädischer Schuh nach Anspruch 13, bei dem sich das elastische Band (52") unter der Sohle (1) erstreckt und entlang der Achillessehne nach oben führen soll.

15. Schuh mit einem Schaft (30), der an einer Sohle (1) befestigt ist, **dadurch gekennzeichnet, dass** die Sohle (1) eine Sohle (1) nach einem der Ansprüche 1 bis 11 ist.

## Claims

1. Insole for shoe comprising an arch area (B) intended to extend under the arch of the foot of a user of the insole (1), a heel area (A) intended to extend under the heel of the user, an outside edge (12) and an inside edge (13) intended to extend along the outside and inside edges of the foot respectively, **characterised in that** the arch area (B) is arched transversally upwards between the outside edge (12) of the insole (1) and the inside edge (13), the arch area (B) being flexible in such a way that it can elastically flatten under the pressure of the foot when the foot bears on the insole (1), the highest deflection of the arch being located towards the front of the arch area (B) intended to extend under the metatarsal heads.

2. Insole for shoe according to claim 1, **characterised in that** it is also arched longitudinally between the front of the arch area (B) and a rear edge (14) of the heel area (A), the rear edge (14) of the heel area (A) being intended to pass alongside the rearmost part of the calcaneum.

3. Insole according to claim 2, wherein the inside edge (13) is more arched than the outside edge (12).

4. Insole according to claim 2, **characterised in that** it includes a bearing point (D, D') along the rear edge (14).

5. Insole according to claim 1, wherein the heel area (A) is bowl shaped and is capable of flattening under the pressure of the foot when the foot bears on the insole (1).

6. Insole according to claim 1, **characterised in that** it comprises a forefoot area extending the arch area and intended to extend under the toes of the user, the arch being reduced as it extends in the forefoot area.

7. Insole according to claim 1, **characterised in that** it comprises a blade (10) made of an elastic material.

8. Insole according to claim 7, wherein the blade (10) is covered by a padding layer (11).

9. Insole according to claim 8, wherein the elastic material of the blade (10) is a thermoplastic material.

10. Insole according to claim 9, wherein the elastic material of the blade (10) is polyoxymethylene possibly filled with glass fibres.

11. Insole according to claim 1, wherein the insole is made of a compressible material.

12. Insole according to claim 1, **characterised in that** it comprises on a lower surface at least a bracing element capable of limiting the bending of the insole (1).

13. Orthopaedic slipper **characterised in that** it comprises an insole according to claim 1 and an upper (50) attached to the insole (51) and capable of enveloping at least partially the foot of the user and at least an elastic strip (52) capable of being positioned on the upper (50).

14. Orthopaedic slipper according to claim 13, wherein the elastic strip (52") extends under the insole (1) and is intended to raise up along the Achilles tendon.

15. Slipper comprising an upper (30) attached to an insole (1), **characterised in that** the insole (1) is an insole (1) according to one of the claims 1 to 11.
